# EUROPÄISCHE PATENTANMELDUNG

(11) **EP 3 173 154 A1**
(43) Veröffentlichungstag der Anmeldung: **31.05.2017**
(21) Anmeldenummer: 15003491.6
(22) Anmeldetag: 24.11.2015
(51) Int. Cl.: B05C 3/08

(54) **BESCHICHTUNGSKORB FÜR ZENTRIFUGANLAGEN**

(71) Anmelder: Seeler, Björn, 53797 Lohmar (DE)
(72) Erfinder: Seeler, Björn, 53797 Lohmar (DE)

(57) **Zusammenfassung**

Beschichtungskorb (2) für Zentrifugen - Anlagen mit segmentierten Einzelstangen (1) und mit Vereinzelung der Bauteile, insbesondere für Gleitlacke.

## Beschreibung

### BEREICH DER ERFINDUNG

Bei dem Beschichtungskorb handelt es sich um einen Beschichtungskorb für Beschichtungs-Zentrifugen, die segmentiert ist mit einzelnen Stangen an denen die Bauteile vereinzelt werden. Er ist besonders für den Einsatz von Gleitlacken und Zinklamellen-Lacken vorgesehen, kann aber auch für andere Lacke eingesetzt werden.

### HINTERGRUND DER ERFINDUNG : ZU LÖSENDES PROBLEM

Bisherige Bauformen von Beschichtungskörben für Schüttgut in Beschichtungszentrifugen weisen den Nachteil auf, dass flache Bauteile aufeinander liegen und verkleben können.

Die Bauteile werden getrocknet und ein zweites Mal zentrifugiert um die Stellen, an denen die Bauteile aufeinander lagen und an denen stellenweise kaum lack vorhanden ist, mit Lack zu beschichten.

Dies bedeutet sehr hohe Schwankungen in der Schichtdicke auf beiden Seiten der Bauteile, was wiederum zu Qualitätsverlust der Beschichtungen beim Verschleißverhalten sowie beim Korrosionschutz führt. Außerdem entsteht durch das Schüttgut-Verfahren ein Ausschuss an Bauteilen.

### STAND DER TECHNIK

DE 10 2011050 046 A1 beschreibt einen Zentrifuge, insbesondere eine Seperator- oder Vollmantel-Schneckenzentrifuge, mit in Trenntellerpaketen ausgeführten Trenntellern. Die Trennteller verfügen über eine Oberflächenstrukturierung, Aufgabe dieser Strukturierung ist der Partikeltransport. Dies löst aber nicht das Problem des ungleichmäßigen oder fehlenden Materialauftrages und erfordert weiterhin zwei Brennvorgänge.

### AUFGABENSTELLUNG

Aufgabe ist es, einen Beschichtungskorb so auszuführen, dass sich die Bauteile nicht mehr aufeinander legen und dadurch die beschriebenen Probleme entfallen.

### LÖSUNG

Die Lösung besteht aus einem Beschichtungskorb, in dem die Bauteile auf Stangen vereinzelt werden und einen Abstand zueinander haben. Der Korb wird genauso wie beim Schüttgut-Verfahren getaucht, so dass die Bauteile mit Lack benetzt werden. Danach wird der überschüssige Lack abgeschleudert. Zum Einbrennen des Lackes kommt der Korb in einen Ofen. Ob wie beim Schüttgut-Verfahren ein zweites Mal beschichtet werden muss, hängt von den festgelegten Schichtdicken- Vorgaben ab.

Mit diesem neuartigen Korb ist man in der Lage, alle flachen Bauteile, die eine Bohrung aufweisen, bis hin zu großen Blechen, die durch Ihre Geometrie nicht im Schüttgut-Zentrifugier-Anlagen beschichtet werden konnte, zu beschichten.

Durch dieses Beschichtungsverfahren erhöht sich die Qualität der Beschichtung im Hinblick auf die Gleichmäßigkeit der Schichtdicke auf beiden Seiten. Dadurch verbessern sich Verschleißverhalten und Korrosionsverhalten.

### BESCHREIBUNG ANHAND DER ZEICHNUNG

Fig. 1 zeigt in Aufsicht die Verteilung der Vereinzelungsstäbe, sowie den Aufbau des Korbes
Fig. 2 zeigt in Seitenansicht den Aufbau des Korbes, der versehen ist mit einem Justierdeckel, welcher die Stangen fixiert und festhält.
Fig. 3 zeigt in Seitenansicht die Vereinzelung von Bauteilen auf einer der Stangen des Korbes.

## Patentansprüche

1. Aufbau eines Korbes für flache Bauteile durch vereinzeln der Bauteile auf senkrecht angeordnete Stangen, mit Abstand zwischen den Bauteilen. Sowie der gesamte Aufbau des Korbes mittels Streben auf denen unterschiedlich viele Stangen verteilt sein können.

2. Vorrichtung nach Anspruch 1, **dadurch gekennzeichnet, dass** der Deckel auf dem Beschichtungskorb fest arretiert oder durch auftretende Zentrifugal kraftschlüssig verbunden ist.
